# FASCICULE DE BREVET EUROPEEN

(11) **EP 3 181 876 B1**
(45) Date de publication et mention de la délivrance du brevet: **08.07.2020**
(21) Numéro de dépôt: 16203246.0
(22) Date de dépôt: 09.12.2016
(51) Int. Cl.: F02D 41/14, F02D 41/06, F02D 41/24, F02D 41/04

(54) **COMMANDE D'UN CAPTEUR DE GAZ OU DE PARTICULES D'UN MOTEUR A COMBUSTION INTERNE**
STEUERUNG EINES GAS- ODER PARTIKELSENSORS EINES VERBRENNUNGSMOTORS
CONTROL OF A GAS OR PARTICULATE SENSOR OF AN INTERNAL COMBUSTION ENGINE

(30) Priorité: 18.12.2015 FR 1562734
(43) Date de publication de la demande: 21.06.2017
(73) Titulaire: Renault S.A.S., 92100 Boulogne-Billancourt (FR)
(72) Inventeur: LAVOISIER, Frederic, 75012 PARIS (FR)

(56) Documents cités:
- EP-A1- 2 716 900
- US-A1- 2007 271 904
- US-A1- 2008 178 856
- US-A1- 2009 184 105
- US-B2- 9 097 194

## Description

L'invention concerne un procédé et un système de commande d'un capteur de gaz ou de particules d'un moteur à combustion interne, le système et le procédé permettant notamment de commander l'activation d'un dispositif de chauffage associé à un capteur.

Les moteurs à combustion interne sont équipés d'un certain nombre de capteurs qui permettent de régler le fonctionnement du moteur et/ou des systèmes de traitement des gaz d'échappement. Les capteurs généralement utilisés sont des capteurs de gaz, permettant par exemple de détecter le di-oxygène (O₂), les oxydes d'azote (NOₓ), ou les deux, et des capteurs de particules.

Un moteur à combustion interne peut ainsi être comprendre :
- un capteur de O₂ à l'admission,
- un capteur de NOₓ et éventuellement de O₂, disposé dans la ligne d'échappement en aval ou en amont de systèmes de traitement des gaz d'échappement,
- un capteur de particules, également disposé dans la ligne d'échappement en aval des systèmes de traitement.

Ces capteurs comportent des dispositifs de chauffage leur permettant d'atteindre une température prédéterminée au-delà de laquelle l'élément sensible du capteur est en état de faire des mesures. En fonction des capteurs, cette température peut être de 450 à 800°C, Toutefois, lors du chauffage, en cas de contact avec de l'eau, un choc thermique peut se produire et occasionner une fissuration de l'élément sensible rendant le capteur inutilisable. Afin d'assurer la fiabilité du composant, le chauffage du capteur ne doit ainsi être activé qu'en absence de risque de projection d'eau condensée au niveau du capteur.

Il existe des systèmes et procédés qui visent à activer, autrement dit chauffer, un capteur en absence d'eau au niveau du capteur. C'est le cas, par exemple, des systèmes et procédés décrits dans les documents US 2009/184105 A1, EP 2 716 900 A1, US8479494 et US9097194. Le document US8479494 décrit un système dans lequel on estime la quantité d'eau condensée dans une conduite d'échappement, on commande le chauffage de capteur de gaz quand cette quantité est nulle et on interrompt le chauffage quand la quantité est non nulle. La quantité d'eau estimée est calculée de manière itérative en faisant intervenir notamment le débit des gaz d'échappement et la température relative de la paroi. Cette dernière est obtenue au moyen d'une température estimée de la paroi et d'une estimation du point de rosée issue d'une cartographie qui est fonction de la richesse du mélange brûlé dans le moteur. Une telle détermination de la quantité d'eau est complexe à mettre en œuvre. En outre, le caractère itératif du calcul est susceptible d'engendrer un manque de précision, les imprécisions potentielles des estimations s'ajoutant à chaque itération. Ceci peut conduire à une casse du capteur si ce dernier est chauffé en présence d'eau suite à une estimation erronée de la quantité d'eau.

De manière similaire, US9097194 divulgue une estimation de la masse d'eau condensée à partir de la température des gaz d'échappement, du débit des gaz et de la température de la descente d'échappement. Une variation de masse d'eau est basée sur la chaleur reçue en continu par l'eau condensée. Il s'agit également d'une estimation itérative, présentant les mêmes inconvénients que précédemment.

L'invention vise à pallier ces inconvénients en proposant un procédé de commande d'au moins un capteur disposé dans une conduite d'admission d'air ou d'échappement des gaz d'un moteur à combustion interne, le procédé comprenant les étapes suivantes, mises en œuvre pour chaque capteur à commander au démarrage du moteur :
- recevoir :
   - une valeur de température d'air ambiant,
   - une valeur de température de liquide de refroidissement du moteur, correspondant à la température d'un liquide de refroidissement quittant le moteur,
   - une valeur d'hygrométrie d'air ambiant,
   - une valeur de nombre de points morts hauts,
- déterminer un nombre de points morts hauts cible à atteindre,
- alimenter le dispositif de chauffage du capteur en courant électrique lorsque la valeur du nombre de points morts hauts reçue depuis le démarrage du moteur est égale au nombre de points morts hauts cible.

Aux fins de la détermination du nombre de points morts hauts cible, à chaque ensemble de valeur de température d'air ambiant, valeur de température de liquide de refroidissement du moteur et valeur d'hygrométrie d'air ambiant, est associé un nombre de points morts hauts pour lequel la température du capteur est supérieure ou égale au point de rosée.

Ainsi, le dispositif de chauffage n'est pas alimenté en courant électrique au démarrage du moteur et tant que le nombre de points morts hauts cible n'est pas atteint.

Ainsi, l'activation du dispositif de chauffage d'un capteur est décidée en n'utilisant qu'un seul paramètre estimé, le nombre de points morts hauts cible, ce qui permet réduire le temps de mise à disposition du capteur. En outre, le fait que le nombre de points morts hauts soit associé à l'hygrométrie, à la température de l'air ambiant et à la température de liquide de refroidissement du moteur, et corresponde à une température de rosée du capteur, permet d'obtenir un résultat relativement précis. Résultat d'autant plus précis que l'estimation ne comprend pas de calculs itératifs. Par ailleurs, l'utilisation d'un comptage de points morts hauts réduit le temps de mise à disposition du capteur lorsque le régime du moteur est élevé. A contrario, le temps de mise à disposition du capteur sera plus faible à bas régime, alors que l'évaporation de la vapeur d'eau sera plus lente.

De manière générale, la fiabilité du capteur peut ainsi être améliorée et les risques de commande du dispositif de chauffage en présence d'eau réduits.

Avantageusement, l'alimentation en courant électrique du dispositif de chauffage du capteur est maintenue tant que le moteur est allumé. Autrement dit, le dispositif de chauffage est alimenté en courant à partir de l'instant où le nombre de points morts hauts cible est atteint et tant que le moteur est allumé.

Les valeurs reçues sont obtenues au moyen de capteurs appropriés disposés afin de détecter la température d'air ambiant, la température du liquide de refroidissement du moteur et l'hygrométrie d'air ambiant.

La valeur de nombre de points morts hauts reçue peut provenir d'un compteur de nombre de points morts hauts, par décrémentation ou incrémentation.

L'invention peut bien entendu être appliquée à un moteur Diesel ou à un moteur à essence.

On pourra par exemple prévoir des cartographies permettant d'associer, pour chaque capteur, un nombre de points morts hauts cible à un ensemble de valeurs de température de liquide de refroidissement du moteur, température d'air ambiant et hygrométrie d'air ambiant, ce nombre de points morts hauts correspondant à un point de rosée du capteur. On pourra par exemple prévoir une cartographie tridimensionnelle, ou bien à davantage encore de dimensions.

L'invention n'est évidemment pas limitée par l'utilisation d'une cartographie. On pourra par exemple prévoir de modéliser une relation entre nombre de points morts hauts et les températures de liquide de refroidissement du moteur et d'air ambiant par une fonction pour chaque valeur d'hygrométrie de l'air ambiant.

Il est en outre proposé un procédé de configuration d'un système de commande de l'activation d'au moins un dispositif de chauffage associé à un capteur de moteur d'un véhicule automobile, ce véhicule automobile étant équipé d'un moteur, d'un capteur à commander et d'un capteur de température d'air ambiant, d'un capteur de température de liquide de refroidissement du moteur qui détecte une température de liquide de refroidissement quittant le moteur, d'un capteur hygrométrique qui détecte l'hygrométrie d'air ambiant et d'un compteur qui détecte le nombre de points morts hauts écoulés. Ce procédé comprend :
- à partir du démarrage du moteur, suivre l'évolution de la température du capteur à activer en fonction du nombre de points morts hauts, de l'hygrométrie de l'air ambiant, de la température d'air ambiant et de la température de liquide de refroidissement du moteur,
- lorsque la température du capteur atteint le point de rosée, enregistrer le nombre de points morts hauts et les valeurs de la température d'air ambiant, de la température de liquide de refroidissement du moteur et de l'hygrométrie d'air ambiant.

Ce procédé de configuration d'un système de commande peut être effectué préalablement à la commercialisation d'un modèle de véhicule, par exemple par des essais en banc du moteur à combustion concerné.

Avantageusement, le suivi de l'évolution de la température du capteur peut être réalisé au moyen d'un thermocouple de peau, disposé sur l'élément sensible du capteur, ce qui permet d'améliorer la précision de détermination du point de rosée. L'atteinte du point de rosée peut en outre être vérifiée visuellement de temps en temps, par exemple au moyen d'un endoscope introduit dans la conduite dans laquelle est disposé le capteur à commander, à proximité de celui-ci.

A titre d'exemple, une succession d'essais peut être réalisée en faisant varier les paramètres suivants : température de l'air ambiant (T_amb), température de liquide de refroidissement du moteur (T_engine), hygrométrie de l'air ambiant (H_amb).

Avantageusement, le procédé de configuration peut ainsi comprendre :
- pour une valeur prédéterminée de l'hygrométrie de l'air ambiant et/ou une valeur prédéterminée de la température de l'air ambiant :
   (i) démarrer le moteur,
   (ii) compter le nombre de points morts hauts depuis le démarrage du moteur,
   (iii) suivre l'évolution de la température du capteur, de la température de liquide de refroidissement du moteur, et, le cas échéant, de la température de l'air ambiant ou de l'hygrométrie de l'air ambiant,
   (iv) lorsque la température du capteur atteint le point de rosée, enregistrer le nombre de points morts hauts, la valeur de la température de liquide de refroidissement du moteur, la valeur de l'hygrométrie de l'air ambiant et la valeur de la température de l'air ambiant,
- réitérer les étapes (i)-(iv) pour d'autres valeurs prédéterminées de l'hygrométrie de l'air ambiant et/ou de la température de l'air ambiant.

Les étapes (i)-(iv) pourront être réitérées sur toutes les plages des valeurs de température de liquide de refroidissement du moteur, température d'air ambiant et hygrométries d'air ambiant habituellement rencontrées lors du fonctionnement d'un moteur à combustion interne.

Avantageusement, préalablement au démarrage du moteur et au suivi de l'évolution de la température du capteur, le procédé de configuration peut comprendre une étape d'accumulation d'eau au niveau du capteur obtenue en effectuant des cycles courts de démarrage-arrêt du moteur à combustion interne. Les essais sont ainsi réalisés en situation de pire cas, réduisant ainsi davantage les risques de chauffage du capteur en présence d'eau.

L'invention concerne également un système de commande d'au moins un capteur disposé dans une conduite d'admission d'air ou d'échappement des gaz d'un moteur à combustion interne, le système commandant, pour chaque capteur, l'activation d'un dispositif de chauffage du capteur et comprenant :
- des moyens de réception des valeurs de température d'air ambiant, de température de liquide de refroidissement du moteur, d'hygrométrie de l'air ambiant et du nombre de points morts hauts,
- des moyens de traitement conformés pour déterminer un nombre de points morts hauts cible pour que la température dudit capteur soit supérieure ou égale à un point de rosée, et pour comparer ce nombre de points morts hauts cible à la valeur reçue de nombre de points morts hauts, le nombre de points morts hauts cible étant déterminé lorsque le moteur est démarré en fonction de :
   - la valeur reçue de la température de l'air ambiant,
   - la valeur reçue de la température de liquide de refroidissement du moteur,
   - la valeur reçue de l'hygrométrie de l'air ambiant,
- des moyens de transmission pour envoyer au dispositif de chauffage du capteur, un message d'activation lorsque la valeur de nombre de points morts hauts reçue depuis le démarrage du moteur est égale au nombre de points morts hauts cible, le message d'activation provoquant l'alimentation du dispositif de chauffage en courant électrique.

Ce système de commande peut par exemple comprendre ou être intégré dans un processeur, par exemple un micro contrôleur, un micro processeur ou autre.

Les moyens de réception peuvent par exemple comprendre un pin d'entrée, un port d'entrée, ou autre. Les moyens de traitement peuvent par exemple comprendre un cœur de processeur ou CPU (de l'anglais « Central Processing Unit ») ou autre. Les moyens de transmission peuvent par exemple comprendre un pin de sortie, un port de sortie ou autre.

Avantageusement, le procédé et le système de commande selon l'invention peuvent commander au moins un capteur choisi parmi :
- un capteur apte à détecter au moins un gaz, le gaz pouvant être choisi parmi le di-oxygène, les oxydes d'azote,
- un capteur de particules.

Il est en outre proposé un système de moteur pour un véhicule automobile, comprenant le dispositif de gestion décrit ci-dessus ainsi qu'un moteur. Le moteur peut être un moteur à carburant, par exemple un moteur Diesel ou un moteur à essence. Le système comprend en outre :
- un capteur de température d'air ambiant, qui détecte une température d'air ambiant,
- un capteur de température de liquide de refroidissement du moteur, qui détecte une température de liquide de refroidissement quittant le moteur,
- un capteur hygrométrique, qui détecte l'hygrométrie de l'air ambiant,
- un compteur du nombre de points morts hauts du moteur, qui compte ou décompte le nombre de points morts hauts passés depuis le démarrage du compteur, et
- au moins un capteur commandé par le système de commande et choisi parmi :
   - un capteur apte à détecter au moins un gaz, le gaz étant choisi parmi le dioxygène, les oxydes d'azote,
   - un capteur de particules.

Il est en outre proposé un véhicule automobile, comprenant un système de commande tel que décrit ci-dessus et/ou un système de moteur tel que décrit ci-dessus.

Il est en outre proposé des produits programme d'ordinateur comprenant des instructions pour effectuer les étapes des procédés décrits ci-dessus lorsqu'elles sont exécutées par un processeur. Ces programmes d'ordinateur peuvent par exemple être lus sur un support mémoire, être téléchargés ou autre.

L'invention est maintenant décrite en référence aux dessins annexés, non limitatifs, dans lesquels :
- la figure 1 est une représentation schématique d'un système de moteur à combustion interne comprenant un système de commande selon un mode de réalisation de l'invention ;
- la figure 2 représente un diagramme du procédé de commande selon l'invention,
- la figure 3 représente un diagramme du procédé de configuration selon l'invention.

La figure 1 représente schématiquement un moteur à combustion interne 1, ici un moteur diesel à quatre cylindres 2, équipé d'un circuit d'admission d'air 3 et d'un circuit d'échappement 4.

De manière classique, le circuit d'admission d'air 3 comprend notamment un filtre à air 5 et une vanne d'admission 6. Le circuit d'échappement des gaz 4 comprend un système de traitement 7 des HC/CO, généralement présent sur les moteurs diesel et comprenant un catalyseur d'oxydation (DOC - acronyme anglais pour : Diesel Oxidation Catalyst) favorisant la transformation du monoxyde d'azote en dioxyde d'azote. Le circuit d'échappement des gaz 4 comprend également un système de traitement des oxydes d'azote et des particules 8, ce dernier comprenant généralement un filtre à particules et un catalyseur de réduction sélective d'oxydes d'azote, dit aussi catalyseur SCR (de l'acronyme anglais pour : Selective Catalytic Reduction). Des conduites de recirculation des gaz d'échappement 9 et 10 sont en outre représentées, les débits dans ces conduites étant contrôlés par des vannes 11 et 12 respectivement. La conduite de recirculation 10, dite basse pression, comprend généralement un filtre 13 et un dispositif de refroidissement 14.

Un turbocompresseur 15 assure la compression de l'air entrant dans le moteur en utilisant la circulation des gaz d'échappement dans la conduite d'échappement 4.

Enfin, le moteur à combustion 1 est refroidi par un système de refroidissement 16.

Le moteur ainsi que les divers systèmes de traitement sont commandés par un système de gestion 17, généralement appelé unité de contrôle du moteur (ECU), par exemple un processeur. Ce système de gestion 17 est en communication avec différents capteurs, avec les vannes de contrôle des débits et avec les systèmes de traitement 7, 8.

Pour davantage de commodité, seuls quelques capteurs sont représentés sur la figure 1, à savoir :
- un débitmètre 18,
- un capteur de température 19,
- un hygromètre 20,
- un capteur d'O₂ 21,
- un capteur de NOx/O₂ 22, en amont du système de traitement 7,
- un capteur de NOx/O₂ 23, en aval du système de traitement 8,
- un capteur de particules 24, en aval du système de traitement 8,
- un capteur de température 25 du liquide du système de refroidissement 16 sortant du moteur.

Les capteurs de gaz 21, 22, 23 et le capteur de particules 24 doivent être chauffés afin d'être en état de prendre des mesures. A cet effet, chaque capteur comporte un dispositif de chauffage intégré 21', 22', 23', 24', respectivement, commandés par un système de commande 30, par exemple un processeur. Ce dernier peut faire partie du système de gestion 17.

Le système de commande 30 est en communication avec un ou plusieurs compteurs de nombre de points morts 26 pour recevoir une valeur de nombre de points morts haut TDC_CTR passés depuis le démarrage du compteur. Ce compteur 26 peut par exemple se décrémenter ou s'incrémenter à chaque point mort haut (à chaque ½ tour de moteur pour un moteur à 4 cylindres).

Le système de commande 30 est également en communication avec :
- le capteur de température 19, pour recevoir une valeur de température d'air ambiant T_amb,
- le capteur de température 25, pour recevoir une valeur de température de liquide de refroidissement du moteur T_engine,
- l'hygromètre 20 pour recevoir une valeur d'hygrométrie de l'air ambiant H_amb.

Lorsque le moteur est démarré, les valeurs de température T_amb, T_engine, et d'hygrométrie H_amb sont mesurées et transmises au système de commande 30 (S1). Ce dernier détermine alors, pour chaque capteur à commander, un nombre de points morts hauts cible à atteindre (TDC_CTR_target) associé à ces valeurs (T_amb, T_engine, H_amb) reçues (S2).

La valeur de nombre de points morts hauts du compteur 26, TDC_TCR est alors être initialisée à une valeur TDC_CTR_init et le compteur est démarré (S3).

Lorsque la valeur absolue de la différence entre le nombre de points morts hauts passé (TDC_CTR) et le nombre de point morts haut initial est égale au nombre de points morts hauts cible (S4), à savoir lorsque |TDC_CTR - TDC_CTR_init| = TDC_CTR_target, le système de commande 30 génère alors un signal d'activation (ACTIVATION_sensor) du dispositif de chauffage du capteur concerné (S5).

Dans un premier mode de réalisation, pour chaque capteur à commander, la valeur d'initialisation TDC_CTR_init peut-être fixée à la valeur cible : TDC_CTR_init=TDC_CTR_target. Le compteur se décrémente alors à chaque point mort haut passé jusqu'à atteindre la valeur nulle (S4). Le système de commande 30 génère alors un signal d'activation (ACTIVATION_sensor) du dispositif de chauffage du capteur concerné (S5). Ce mode de réalisation nécessite un compteur 26 associé à chaque capteur à commander.

Dans un autre mode de réalisation, le compteur 26 peut fonctionner par incrémentation. La valeur de nombre de points morts hauts du compteur 26, TDC_TCR_init, est alors égale à zéro lorsque le compteur est démarré. Le compteur s'incrémente alors à chaque point mort haut passé. Lorsque la valeur TDC_TCR atteint la valeur TDC_CTR_target pour l'un des capteurs commandés, le système de commande 30 génère alors un signal d'activation ACTIVATION_sensor du dispositif de chauffage du capteur concerné. Ceci permet de n'utiliser qu'un seul compteur 26 pour commander différents capteurs.

Dès lors que le dispositif de chauffage d'un capteur a été activé par le système de commande 30, il reste activé jusqu'à l'arrêt du moteur.

Le nombre de points morts hauts cible TDC_CTR_target pour chaque capteur à commander peut être déterminé en utilisant une cartographie spécifique au capteur concerné, par exemple préalablement établie par des essais du moteur sur un banc, et utilisée pour configurer le système de commande 30.

En référence à la figure 3, l'établissement de la cartographie peut être effectué de la manière suivante. Pendant les mesures, un thermocouple de peau, avantageusement disposé à proximité du capteur, sur la paroi de la conduite accueillant le capteur, transmet une valeur T_sensor au système de commande 30. Les valeurs T_amb, T_engine, H_amb, ainsi que la valeur TDC-CTR du compteur 26 sont également transmises au système de commande 30.

Préalablement aux mesures, de l'eau peut être accumulée au capteur au niveau du capteur en effectuant des cycles courts de démarrage-arrêt du moteur. On peut ainsi mettre en œuvre la boucle (B) comprenant le démarrage du moteur (Engine_start), en régime ralenti ou accéléré puis l'arrêt du moteur (Engine_stop). De préférence, l'arrêt du moteur a lieu avant que la température du capteur T_sensor n'atteigne le point de rosée. On peut par exemple arrêter le moteur quand la température du capteur T_sensor atteint 55°C, de préférence 50°C. La boucle (B) peut être réitérée plusieurs fois pourvu que la température du capteur T_sensor reste inférieure à la température du point de rosée. Ceci permet d'accumuler le plus d'eau possible au voisinage du capteur avant l'essai.

Les mesures peuvent ensuite être réalisées. L'hygrométrie de l'air ambiant, H_amb, peut être constante pendant l'essai. On réalisera alors des essais à différentes valeurs de H_amb, par exemple à 40%, 50%, 60%, 70%, 80%. Les valeurs d'hygrométrie plus élevées ou plus faibles pourront être extrapolées.

A l'étape (C1), on démarre alors le moteur (Engine_start) et l'on initialise à zéro le compteur de nombre de points morts hauts (TDC_CTR_init =0). On démarre ensuite le compteur et on suit (C2) l'évolution de la température du capteur (T_sensor), de la température de l'air (T_amb) et de la température de liquide de refroidissement du moteur (T_engine). Quand la température du capteur (T_sensor) atteint le point de rosée (DEW_point), on enregistre (C3) dans le système de commande (30) le nombre de points morts hauts TDC_CTR= TDC_CTR_target, ainsi que les valeurs de la température de l'air et de la température de liquide de refroidissement du moteur. Le moteur est alors arrêté (Engine_stop) et refroidi (C4) avant l'essai suivant.

On réitère l'essai en faisant varier les températures de l'air ambiant et du liquide de refroidissement du moteur sur les plages de températures possibles en fonctionnement.

## Revendications

1. Procédé de commande d'au moins un capteur (21, 22, 23, 24) disposé dans une conduite d'admission d'air ou d'échappement des gaz d'un moteur à combustion interne, pour commander l'activation d'au moins un dispositif de chauffage (21', 22', 23', 24') associé à un capteur, le procédé comprenant les étapes suivantes, mises en œuvre pour chaque capteur à commander au démarrage du moteur :
- recevoir (S1) :
- une valeur (T_amb) de température d'air ambiant,
- une valeur (T_engine) de température de liquide de refroidissement du moteur, correspondant à la température d'un liquide de refroidissement quittant le moteur,
- une valeur (H_amb) d'hygrométrie d'air ambiant,
- une valeur (TDC_CTR) de nombre de points morts hauts,
- déterminer (S2) un nombre de points morts hauts cible (TDC_CTR_target) à atteindre,
- alimenter (S5) le dispositif de chauffage du capteur en courant électrique lorsque, la valeur de nombre de points morts hauts reçue depuis le démarrage du moteur (TDC_CTR) est égale au nombre de points morts hauts cible (TDC_CTR_target),
et dans lequel, aux fins de la détermination du nombre de points morts hauts cible (TDC_CTR_target), à chaque ensemble (T_amb, T_engine, H_amb) de valeur de température d'air ambiant, valeur de température de liquide de refroidissement du moteur et valeur d'hygrométrie d'air ambiant, est associé un nombre de points morts hauts (TDC_CTR_target) pour lequel la température du capteur est supérieure ou égale au point de rosée.

2. Procédé de commande selon la revendication 1, dans lequel l'alimentation en courant électrique du dispositif de chauffage du capteur est maintenue tant que le moteur est allumé.

3. Procédé de configuration d'un système de commande (30) de l'activation d'au moins un dispositif de chauffage (21', 22', 23', 24') associé à un capteur (21, 22, 23, 24) de moteur d'un véhicule automobile, ce véhicule automobile étant équipé d'un moteur, d'un capteur à commander et d'un capteur de température d'air ambiant, d'un capteur de température de liquide de refroidissement du moteur qui détecte une température du liquide de refroidissement quittant le moteur, d'un capteur hygrométrique qui détecte l'hygrométrie d'air ambiant et d'un compteur qui détecte le nombre de points morts hauts passés, le procédé comprenant :
- à partir du démarrage du moteur (C1), suivre l'évolution de la température du capteur à activer en fonction du nombre de points morts hauts, de l'hygrométrie de l'air ambiant, de la température d'air ambiant et de la température de liquide de refroidissement du moteur (C2),
- lorsque la température du capteur atteint le point de rosée (C3), enregistrer le nombre de points morts hauts et les valeurs de la température d'air ambiant, de la température de liquide de refroidissement du moteur et de l'hygrométrie d'air ambiant.

4. Procédé de configuration selon la revendication 3, lequel comprend :
- pour une valeur prédéterminée de l'hygrométrie de l'air ambiant et/ou une valeur prédéterminée de la température de l'air ambiant :
(i) démarrer le moteur,
(ii) compter le nombre de points morts hauts depuis le démarrage du moteur,
(iii) suivre l'évolution de la température du capteur, de la température de liquide de refroidissement du moteur, et, le cas échéant, de la température de l'air ambiant ou de l'hygrométrie de l'air ambiant,
(iv) lorsque la température du capteur atteint le point de rosée, enregistrer le nombre de points morts hauts, la valeur de la température de liquide de refroidissement moteur, la valeur de l'hygrométrie de l'air ambiant et la valeur de la température de l'air ambiant,
- réitérer les étapes (i)-(iv) pour d'autres valeurs prédéterminées de l'hygrométrie de l'air ambiant et/ou de la température de l'air ambiant.

5. Procédé de configuration selon la revendication 3 ou 4, **caractérisé en ce que** préalablement au démarrage du moteur et au suivi de l'évolution de la température du capteur, le procédé comprend :
- accumuler de l'eau au niveau du capteur en effectuant des cycles courts de démarrage-arrêt du moteur à combustion.

6. Système de commande (30) d'au moins un capteur (21, 22, 23, 24) disposé dans une conduite d'admission d'air ou d'échappement des gaz d'un moteur à combustion interne (1), le système commandant, pour chaque capteur, l'activation d'un dispositif de chauffage (21', 22', 23', 24') du capteur et comprenant :
- des moyens de réception des valeurs de température d'air ambiant (T_amb), de température de liquide de refroidissement du moteur (T_engine), d'hygrométrie de l'air ambiant (H_amb) et du nombre de points morts hauts (TDC_CTR),
- des moyens de traitement conformés pour déterminer un nombre de points morts hauts cible (TDC_CTR_target) pour que la température dudit capteur soit supérieure ou égale à un point de rosée, et pour comparer ce nombre de points morts hauts cible (TDC_CTR_target) à la valeur reçue (TDC_CTR) de nombre de points morts hauts, le nombre de points morts hauts cible étant déterminé lorsque le moteur est démarré en fonction de :
- la valeur reçue de la température de l'air ambiant,
- la valeur reçue de la température de liquide de refroidissement du moteur,
- la valeur reçue de l'hygrométrie de l'air ambiant,
- des moyens de transmission pour envoyer au dispositif de chauffage du capteur, un message d'activation (ACTIVATION_sensor) lorsque la valeur de nombre de points morts hauts (TDC_CTR) reçue depuis le démarrage du moteur est égale au nombre de points morts hauts cible (TDC_CTR_target), le message d'activation provoquant l'alimentation du dispositif de chauffage en courant électrique.

7. Système de moteur pour un véhicule automobile comprenant le système de commande (30) selon la revendication 6, un moteur à combustion thermique, et :
- un capteur (19) de température d'air ambiant, qui détecte une température d'air ambiant,
- un capteur (25) de température de liquide de refroidissement du moteur, qui détecte une température du liquide de refroidissement quittant le moteur,
- un capteur (20) hygrométrique, qui détecte l'hygrométrie de l'air ambiant,
- un compteur (26) du nombre de points morts hauts du moteur, qui compte ou décompte le nombre de points morts hauts passés depuis le démarrage du compteur, et
- au moins un capteur (21, 22, 23, 24) commandé par le système de commande (30) et choisi parmi :
- un capteur (21, 22, 23) apte à détecter au moins un gaz, le gaz étant choisi parmi le dioxygène, les oxydes d'azote,
- un capteur de particules (24).

8. Véhicule automobile comprenant un système de moteur selon la revendication 7.

## Patentansprüche

1. Verfahren zur Steuerung wenigstens eines Sensors (21, 22, 23, 24), der in einem Belüftungskanal oder einer Abgasleitung eines Verbrennungsmotors angeordnet ist, um die Aktivierung wenigstens einer einem Sensor zugeordneten Heizvorrichtung (21', 22', 23', 24') zu steuern, wobei das Verfahren die folgenden Schritte umfasst, die für jeden zu steuernden Sensor beim Starten des Motors ausgeführt werden:
- Empfangen (S1) :
- eines Wertes (T_amb) der Umgebungslufttemperatur,
- eines Wertes (T_engine) der Kühlflüssigkeitstemperatur des Motors, welcher der Temperatur einer Kühlflüssigkeit entspricht, die den Motor verlässt,
- eines Wertes (H_amb) der Umgebungsluftfeuchtigkeit,
- eines Wertes (TDC_CTR) der Anzahl oberer Totpunkte,
- Bestimmen (S2) einer Zielanzahl oberer Totpunkte (TDC_CTR_target), die erreicht werden soll,
- Versorgen (S5) der Heizvorrichtung des Sensors mit elektrischem Strom, wenn der empfangene Wert der Anzahl oberer Totpunkte seit dem Starten des Motors (TDC_CTR) gleich der Zielanzahl oberer Totpunkte (TDC_CTR_target) ist,
und wobei zum Zweck der Bestimmung der Zielanzahl oberer Totpunkte (TDC_CTR_target) jeder Menge (T_amb, T_engine, H_amb) aus einem Wert der Umgebungslufttemperatur, einem Wert der Kühlflüssigkeitstemperatur des Motors und einem Wert der Umgebungsluftfeuchtigkeit eine Anzahl oberer Totpunkte (TDC_CTR_target) zugeordnet wird, für welche die Temperatur des Sensors größer oder gleich dem Taupunkt ist.

2. Verfahren zur Steuerung nach Anspruch 1, wobei die Versorgung der Heizvorrichtung des Sensors mit elektrischem Strom aufrechterhalten wird, solange der Motor läuft.

3. Verfahren zur Konfiguration eines Systems zur Steuerung (30) der Aktivierung wenigstens einer Heizvorrichtung (21', 22', 23', 24'), die einem Sensor (21, 22, 23, 24) eines Motors eines Kraftfahrzeugs zugeordnet ist, wobei dieses Kraftfahrzeug mit einem Motor, einem zu steuernden Sensor und einem Sensor für die Umgebungslufttemperatur, einem Sensor für die Kühlflüssigkeitstemperatur des Motors, welcher eine Temperatur der Kühlflüssigkeit erfasst, die den Motor verlässt, einem Feuchtigkeitssensor, welcher die Umgebungsluftfeuchtigkeit erfasst, und einem Zähler, welcher die Anzahl durchlaufener oberer Totpunkte erfasst, ausgestattet ist, wobei das Verfahren umfasst:
- ab dem Starten des Motors (C1), Verfolgen der Entwicklung der Temperatur des zu aktivierenden Sensors in Abhängigkeit von der Anzahl oberer Totpunkte, der Feuchtigkeit der Umgebungsluft, der Umgebungslufttemperatur und der Kühlflüssigkeitstemperatur des Motors (C2),
- wenn die Temperatur des Sensors den Taupunkt erreicht (C3), Registrieren der Anzahl oberer Totpunkte und der Werte der Umgebungslufttemperatur, der Kühlflüssigkeitstemperatur des Motors und der Umgebungsluftfeuchtigkeit.

4. Verfahren zur Konfiguration nach Anspruch 3, welches umfasst:
- für einen vorbestimmten Wert der Feuchtigkeit der Umgebungsluft und/oder einen vorbestimmten Wert der Temperatur der Umgebungsluft:
(i) Starten des Motors,
(ii) Zählen der Anzahl oberer Totpunkte seit dem Starten des Motors,
(iii) Verfolgen der Entwicklung der Temperatur des Sensors, der Kühlflüssigkeitstemperatur des Motors und gegebenenfalls der Temperatur der Umgebungsluft oder der Feuchtigkeit der Umgebungsluft,
(iv) wenn die Temperatur des Sensors den Taupunkt erreicht, Registrieren der Anzahl oberer Totpunkte, des Wertes der Kühlflüssigkeitstemperatur des Motors, des Wertes der Feuchtigkeit der Umgebungsluft und des Wertes der Temperatur der Umgebungsluft,
- Wiederholen der Schritte (i)-(iv) für andere vorbestimmte Werte der Feuchtigkeit der Umgebungsluft und/oder der Temperatur der Umgebungsluft.

5. Verfahren zur Konfiguration nach Anspruch 3 oder 4, **dadurch gekennzeichnet, dass** vor dem Starten des Motors und bei der Verfolgung der Entwicklung der Temperatur des Sensors das Verfahren umfasst:
- Sammeln von Wasser am Sensor durch Ausführung kurzer Zyklen des Startens-Abstellens des Verbrennungsmotors.

6. System zur Steuerung (30) wenigstens eines Sensors (21, 22, 23, 24), der in einem Belüftungskanal oder einer Abgasleitung eines Verbrennungsmotors (1) angeordnet ist, wobei das System für jeden Sensor die Aktivierung einer Heizvorrichtung (21', 22', 23', 24') des Sensors steuert und umfasst:
- Mittel zum Empfang der Werte von Umgebungslufttemperatur (T_amb), Kühlflüssigkeitstemperatur des Motors (T_engine), Feuchtigkeit der Umgebungsluft (H_amb) und der Anzahl oberer Totpunkte (TDC_CTR),
- Verarbeitungsmittel, die dafür ausgelegt sind, eine Zielanzahl oberer Totpunkte (TDC_CTR_target) zu bestimmen, so dass die Temperatur des Sensors größer oder gleich dem Taupunkt ist, und diese Zielanzahl oberer Totpunkte (TDC_CTR_target) mit dem empfangenen Wert (TDC CTR) der Anzahl oberer Totpunkte zu vergleichen, wobei die Zielanzahl oberer Totpunkte bestimmt wird, wenn der Motor gestartet wird, in Abhängigkeit von:
- dem empfangenen Wert der Temperatur der Umgebungsluft,
- dem empfangenen Wert der Kühlflüssigkeitstemperatur des Motors,
- dem empfangenen Wert der Feuchtigkeit der Umgebungsluft,
- Sendemittel zum Senden einer Aktivierungsnachricht (ACTIVATION_sensor) an die Heizvorrichtung des Sensors, wenn der empfangene Wert der Anzahl oberer Totpunkte (TDC_CTR) seit dem Starten des Motors gleich der Zielanzahl oberer Totpunkte (TDC_CTR_target) ist, wobei die Aktivierungsnachricht die Versorgung der Heizvorrichtung mit elektrischem Strom hervorruft.

7. Motorsystem für ein Kraftfahrzeug, welches das System zur Steuerung (30) nach Anspruch 6, einen Verbrennungsmotor und Folgendes umfasst:
- einen Sensor (19) für die Umgebungslufttemperatur, welcher eine Umgebungslufttemperatur erfasst,
- einen Sensor (25) für die Kühlflüssigkeitstemperatur des Motors, welcher eine Temperatur der Kühlflüssigkeit erfasst, die den Motor verlässt,
- einen Feuchtigkeitssensor (20), welcher die Feuchtigkeit der Umgebungsluft erfasst,
- einen Zähler (26) der Anzahl oberer Totpunkte, welche die Anzahl oberer Totpunkte zählt oder herunterzählt, die seit dem Start des Zählers durchlaufen wurden, und
- wenigstens einen Sensor (21, 22, 23, 24), der von dem System zur Steuerung (30) gesteuert wird und ausgewählt ist aus:
- einem Sensor (21, 22, 23), der geeignet ist, wenigstens ein Gas zu erfassen, wobei das Gas aus Disauerstoff und Stickoxiden ausgewählt ist,
- einem Partikelsensor (24).

8. Kraftfahrzeug, welches ein Motorsystem nach Anspruch 7 umfasst.

## Claims

1. Method for controlling at least one sensor (21, 22, 23, 24) disposed in an air intake or gas exhaust pipe of an internal combustion engine, so as to command the activation of at least one heating device (21', 22', 23', 24') associated with a sensor, the method comprising the following steps, implemented for each sensor to be controlled when the engine is started:
- receiving (S1) :
- an ambient air temperature value (T_amb),
- an engine coolant temperature value (T_engine), corresponding to the temperature of a coolant leaving the engine,
- an ambient air hygrometry value (H_amb),
- a number of top dead centres value (TDC_CTR),
- determining (S2) a target number of top dead centres (TDC_CTR_target) to be achieved,
- supplying (S5) the heating device of the sensor with electric current, when the number of top dead centres value received since the engine was started (TDC_CTR) is equal to the target number of top dead centres (TDC_CTR_target),
and wherein, in order to determine the target number of top dead centres (TDC_CTR_target), a number of top dead centres (TDC_CTR_target) for which the temperature of the sensor is greater than or equal to the dew point is associated with each set (T_amb, T_engine, H_amb) of ambient air temperature value, engine coolant temperature value and ambient air hygrometry value.

2. Control method according to Claim 1, wherein the supply of electric current to the heating device of the sensor is maintained for as long as the engine is ignited.

3. Method for configuring a control system (30) for commanding the activation of at least one heating device (21', 22', 23', 24') associated with an engine sensor (21, 22, 23, 24) of a motor vehicle, this motor vehicle being equipped with an engine, with a sensor to be controlled and with an ambient air temperature sensor, with an engine coolant temperature sensor that detects a temperature of the coolant leaving the engine, with a hygrometric sensor that detects the ambient air hygrometry and with a counter that detects the number of top dead centres passed, the method comprising:
- from the starting of the engine (C1), monitoring the change in the temperature of the sensor to be activated depending on the number of top dead centres, the hygrometry of the ambient air, the ambient air temperature and the engine coolant temperature (C2),
- when the temperature of the sensor reaches the dew point (C3), recording the number of top dead centres and the values of the ambient air temperature, of the engine coolant temperature and of the ambient air hygrometry.

4. Configuration method according to Claim 3, which comprises:
- for a predetermined value of the hygrometry of the ambient air and/or a predetermined value of the temperature of the ambient air:
(i) starting the engine,
(ii) counting the number of top dead centres since the starting of the engine,
(iii) monitoring the change in the temperature of the sensor, in the engine coolant temperature, and, if appropriate, in the temperature of the ambient air or in the hygrometry of the ambient air,
(iv) when the temperature of the sensor reaches the dew point, recording the number of top dead centres, the value of the engine coolant temperature, the value of the hygrometry of the ambient air and the value of the temperature of the ambient air,
- repeating steps (i)-(iv) for other predetermined values of the hygrometry of the ambient air and/or of the temperature of the ambient air.

5. Configuration method according to Claim 3 or 4, **characterized in that**, before the engine is started and the change in the temperature of the sensor is monitored, the method comprises:
- collecting water at the sensor by performing short cycles of starting/stopping the combustion engine.

6. Control system (30) for controlling at least one sensor (21, 22, 23, 24) disposed in an air intake or gas exhaust pipe of an internal combustion engine (1), the system commanding, for each sensor, the activation of a heating device (21', 22', 23', 24') of the sensor and comprising:
- means for receiving the values of ambient air temperature (T_amb), engine coolant temperature (T_engine), hygrometry of the ambient air (H_amb) and the number of top dead centres (TDC_CTR),
- processing means designed to determine a target number of top dead centres (TDC_CTR_target) so that the temperature of said sensor is greater than or equal to a dew point, and to compare this target number of top dead centres (TDC_CTR_target) with the received number of top dead centres value (TDC_CTR), the target number of top dead centres being determined when the engine is started, depending on:
- the received value of the temperature of the ambient air,
- the received value of the engine coolant temperature,
- the received value of the hygrometry of the ambient air,
- transmission means for sending an activation message (ACTIVATION_sensor) to the heating device of the sensor when the number of top dead centres value (TDC_CTR) received since the starting of the engine is equal to the target number of top dead centres (TDC_CTR_target), the activation message causing the heating device to be supplied with electric current.

7. Engine system for a motor vehicle comprising the control system (30) according to Claim 6, a combustion engine, and:
- an ambient air temperature sensor (19), which detects an ambient air temperature,
- an engine coolant temperature sensor (25), which detects a temperature of the coolant leaving the engine,
- a hygrometric sensor (20), which detects the hygrometry of the ambient air,
- a counter (26) of the number of top dead centres of the engine, which counts up or counts down the number of top dead centres passed since the counter was started, and
- at least one sensor (21, 22, 23, 24) controlled by the control system (30) and chosen from:
- a sensor (21, 22, 23) that is able to detect at least one gas, the gas being chosen from oxygen and nitrogen oxides,
- a particle sensor (24).

8. Motor vehicle comprising an engine system according to Claim 7.
